# EUROPÄISCHE PATENTSCHRIFT

(11) **EP 3 105 394 B1**
(45) Veröffentlichungstag und Bekanntmachung des Hinweises auf die Patenterteilung: **29.08.2018**
(21) Anmeldenummer: 15704273.0
(22) Anmeldetag: 05.02.2015
(51) Int. Cl.: E04H 12/10

(54) **GITTERMAST MIT EINER OFFENEN FACHWERKSTRUKTUR, INSBESONDERE STROM- ODER TELEKOMMUNIKATIONSMAST SOWIE VERFAHREN ZUR STANDFESTIGKEITSERHÖHUNG VON GITTERMASTEN MIT EINER OFFENEN FACHWERKSTRUKTUR**
LATTICE MAST HAVING AN OPEN FRAMEWORK STRUCTURE, IN PARTICULAR AN ELECTRICITY PYLON OR TELECOMMUNICATION MAST, AND METHOD FOR INCREASING THE STABILITY OF LATTICE MASTS HAVING AN OPEN FRAMEWORK STRUCTURE
PYLÔNE EN TREILLIS À STRUCTURE CHARPENTÉE OUVERTE, EN PARTICULIER UN PYLÔNE DE LIGNE ÉLECTRIQUE OU UN PYLÔNE DE TÉLÉCOMMUNICATIONS, ET PROCÉDÉ DE D'AUGMENTATION DE LA RÉSISTANCE DE PYLÔNES EN TREILLIS À STRUCTURE CHARPENTÉE OUVERTE

(30) Priorität: 12.02.2014 DE 102014001893
(43) Veröffentlichungstag der Anmeldung: 21.12.2016
(73) Patentinhaber: innogy SE, 45128 Essen (DE)
(72) Erfinder: BARTMINN, Daniel, 25335 Elmshorn (DE)
(74) Vertreter: Richly & Ritschel Patentanwälte PartG mbB
(86) Internationale Anmeldenummer: PCT/EP2015/052379
(87) Internationale Veröffentlichungsnummer: WO 2015/121141

(56) Entgegenhaltungen:
- CN-A- 102 155 106
- DE-A1- 1 509 022
- DE-U1- 8 700 379
- JP-A- 2002 276 200

## Beschreibung

Die Erfindung betrifft einen Gittermast mit einer offenen Fachwerkstruktur aus Winkelprofilen, insbesondere einen Strom- oder Telekommunikationsmast.

Die Erfindung betrifft weiterhin ein Verfahren zur Standfestigkeitserhöhung an einem Gittermast mit einer offenen Fachwerkstruktur aus Winkelprofilen, insbesondere von Strom- oder Telekommunikationsmasten.

Unter einem Gittermast im Sinne der vorliegenden Erfindung ist beispielsweise ein Mast zur Aufnahme elektrischer Überlandleitungen zu verstehen. Ein Funkmast oder Antennenmast bzw. Telekommunikationsmast ist ebenfalls als Gittermast im Sinne der vorliegenden Erfindung zu verstehen. Gittermasten mit offenen Fachwerkstrukturen können allerdings auch Gittermasten an Brücken oder Pylonen sein. Schließlich kann ein Gittermast im Sinne der vorliegenden Erfindung auch ein Mast zur Aufnahme eines Windkraftgenerators sein.

Unter einer offenen Fachwerkstruktur im Sinne der vorliegenden Erfindung ist eine Fachwerkstruktur zu verstehen, deren Streben nicht mit Ausfachungen versehen sind und die nicht dauerhaft bewohnt ist oder Wohnzwecken dient.

Die aerodynamische Verkleidung gemäß der vorliegenden Erfindung ist für offene Fachwerkstrukturen mit Winkelprofilen vorgesehen.

Winkelprofile umfassende Fachwerkstrukturen besitzen den Vorzug, dass sie besonders leichtgewichtig sind und die einzelnen Profilstreben verhältnismäßig leicht aneinander anschließbar sind, beispielsweise durch Nieten, Schweißen oder Verschrauben.

Solche Gittermasten sind üblicherweise aus einer Reihe von übereinander angeordneten Strukturelementen aufgebaut, wobei jede Stufe eine Fachwerkstruktur bildet, die drei oder mehr trapezförmige Fachwerkfelder aufweist, die jeweils aus miteinander verstrebten Eckstützen bestehen. Die Eckstützen sind als Winkelprofile ausgebildet, die diese verbindenden Streben können ebenfalls teilweise als Winkelprofile, teilweise auch als Laschenprofile ausgebildet sein.

Die Gestaltung solcher Fachwerkstrukturen ordnet sich in der Regel den Anforderungen an die Traglast und an die auf das Bauwerk einwirkende Windlast unter.

Die Bemessung beziehungsweise Dimensionierung der die Fachwerkstruktur bildenden Bauelemente ist einerseits von der freien Knicklänge der einzelnen Elemente, der in diesen herrschenden Zugspannung oder Druckspannung und andererseits von dem Zusammenwirken von Längskräften und seitlichen Kräften abhängig, die beispielsweise durch Windlasten in das Bauwerk eingetragen werden.

Zur Stabilisierung von Gitterbauwerken oder Fachwerkstrukturen dieser Art sind zahlreiche Verstrebungssysteme bekannt, die hinsichtlich der Anordnung der Fachwerksstreben und im Hinblick auf das Gesamtgewicht der Gitterstruktur optimiert sind. Ein solches System ist beispielsweise in der GB 675,859 A beschrieben.

Bei der Erstellung von neuen Fachwerkstrukturen ist in der Regel die optimale Auslegung der Fachwerkstrukturen für eine zu erwartende Windlast und Traglast in Bezug auf eine Gewichtsoptimierung verhältnismäßig unproblematisch. Bei bestehenden Fachwerkstrukturen, beispielsweise bei bestehenden Gittermasten für elektrische Überlandleitungen, ist es von Zeit zu Zeit gegebenenfalls erforderlich, Teile der Konstruktion auszubessern und/oder zu erneuern. Dies erfordert unter Umständen neue Standfestigkeitsnachweise. Bestehende Anlagen erfüllen erhöhte Standfestigkeitsanforderungen unter Umständen nicht, insbesondere auch wegen erhöhter Lastanforderungen oder wegen einer über eine längere Standzeit zu erwartenden Strukturschwächung.

In solchen Fällen ist gegebenenfalls eine aufwendige Abspannung erforderlich.

Aus der DE 1 509 022 US ist eine Krankonstruktion bekannt, die sich dadurch auszeichnet, dass diese zumindest zum Teil durch strömungsgünstige, drehbar gelagerte Hohlprofile verkleidet ist, welche sich auf die jeweilige Anströmrichtung des Windes einstellen.

Aus der DE 87 00 379.1 ist die Stütze eines Freileitungsmastes bekannt, die im Fußbereich eine Schutzummantelung aus Beton aufweist.
Weiterer Stand der Technik ist aus den Druckschriften JP 2002 276 200 A uns CN102155106 A bekannt.
Der Erfindung liegt die Aufgabe zugrunde, einen Gittermast bereitzustellen, der eine Gestaltung aufweist, die verhältnismäßig einfach im Wege der nachträglichen Ertüchtigung herstellbar ist.

Der Erfindung liegt weiterhin die Aufgabe zugrunde, ein geeignetes Verfahren zur Standfestigkeitserhöhung von Gittermasten im Sinne einer nachträglichen Ertüchtigung bereitzustellen.
Diese Aufgabe wird insbesondere gelöst mit den Merkmalen des Anspruchs 1 sowie mit den Merkmalen des Anspruchs 12.
Bevorzugte Varianten der Gittermasten sowie des erfindungsgemäßen Verfahrens zur
Standfestigkeitserhöhung von Gittermasten ergeben sich aus den Unteransprüchen.
Nach einem Aspekt der Erfindung ist ein Gittermast mit einer offenen Fachwerkstruktur aus Winkelprofilen vorgesehen, insbesondere ein Strom- oder Telekommunikationsmast, umfassend wenigstens eine oder mehrere Verkleidungsprofile, die sich über wenigstens eine Teillänge wenigstens eines Winkelprofils erstrecken, wobei wenigstens ein Verkleidungsprofil eine Anströmfläche aufweist und eine Strömungsabschaltung einer windexponierten Kante des Winkelprofils bildet, wobei die Anströmfläche einen Strömungswiderstandsbeiwert aufweist, der kleiner als derjenige des nicht abgeschatteten Winkelprofils ist.

Vorzugsweise ist die Anströmfläche wenigstens annähernd sphärisch gekrümmt oder weist eine vieleckige oder facettierte Kontur auf, die einer sphärischen oder elliptischen Bogenkontur angenähert ist. Unter "facettiert" im Sinne der Erfindung ist eine vieleckige Oberfläche zu verstehen, die an eine Bogenkontur angenähert ist.

Unter einem Winkelprofil im Sinne der vorliegenden Erfindung ist beispielsweise ein T-Profil, L-Profil, I-Profil, Z-Profil, U-Profil, C-Profil oder dergleichen zu verstehen.

Die Erfindung macht sich dem Umstand zunutze, dass die Windlast auf ein Bauwerk aus dem Produkt eines Referenzdruck mit einem Strömungswiderstandsbeiwert und der exponierten Oberfläche des Bauwerks ermittelt wird. Der Referenzdruck ist abhängig von der Luftdichte und der Windgeschwindigkeit. Der Strömungswiderstandsbeiwert beschreibt dabei die Charakteristik der Windströmung um ein Strukturelement der betreffenden Fachwerkstruktur, beispielsweise um ein Winkelprofil. Scharfe Kanten eines Profils neigen zur Erzeugung von Turbulenzen und sind daher anfälliger für Windlasten als facettierte oder verrundete Kanten oder runde- beziehungsweise rohrförmige Profile. Ein Achteck weißt beispielsweise einen Strömungswiderstandsbeiwert von Cw= 1,3 gegenüber einem Strömungswiderstandsbeiwert von Cw= 2,0 für scharfkantige Winkelprofile auf.

Wird die Strömungsgeschwindigkeit eines anfänglich laminar strömenden Fluids erhöht, ändert sich die Charakteristik der Strömung von laminar zu indifferent und dann zu instabil, so dass die anfänglich geordnete Strömung in einen welligen Zustand übergeht. Dadurch erhöht sich der Strömungswiderstandsbeiwert signifikant. An scharfen Profilkanten kann der Strömungswiderstandsbeiwert Cw (dimensionslos) eine Größenordnung von etwa 2,0 annehmen, während dieser für runde Elemente oder beispielsweise auch für kugelförmige Elemente etwa zwischen 0,176 und 0,48 beträgt, in Abhängigkeit von der Reynoldszahl. Bei sehr großen Reynoldszahlen steigt der Widerstandsbeiwert einer Kugel an, wohingegen er bei verhältnismäßig kleinen Reynoldszahlen geringe Werte annehmen kann.

Die Erfindung macht sich diese an und für sich bekannten strömungsmechanischen Zusammenhänge zunutze. Durch das Bereitstellen eines entsprechend verkleideten Gittermastes kann der Strömungswiderstandsbeiwert zumindest einiger der exponierten Winkelprofile signifikant herabgesetzt werden, wodurch sich die Windlast auf das Bauwerk ebenfalls signifikant reduziert. Im einfachsten Fall kann das beispielsweise dadurch erreicht werden, dass zumindest eine exponierte kritische Kante eines Winkelprofils mit einem Verkleidungsprofil abgeschattet wird, wobei das Verkleidungsprofil eine
verrundete oder gekrümmte Anströmfläche aufweist. Bei einem Gittermast kann beispielsweise vorgesehen sein, alle oder einige Eckstützen oder Eckprofile mittels entsprechender Verkleidungsprofile abzuschatten. Diese Verkleidungsprofile können beispielsweise nur über Teillängen der betreffenden Winkelprofile mit diesem befestigt sein und die Winkelprofile jeweils nur über eine Teillänge abschatten. Ebenso ist es im Rahmen der Erfindung möglich, nur die Knotenpunkte des Fachwerks entsprechend zu verkleiden.

Nach einem weiteren Gesichtspunkt der vorliegenden Erfindung können die Verkleidungsprofile entlang des zu verkleideten Winkelprofils mit variablen Querschnitten ausgeführt sein, um so mögliche Wirbelanregungen zu verhindern, beziehungsweise die aerodynamische Dämpfung zu optimieren.

Bei einer Gittermaststruktur kann beispielsweise das betreffende Verkleidungsprofil so angeordnet sein, dass es den Scheitelpunkt eines Winkelprofils, das beispielsweise im Querschnitt ein gleichschenkliges Dreieck bildet, abschattet.

Bei einer Gittermaststruktur mit drei oder vier Eckstützen ist die Konstruktion in der Regel so gewählt, dass die Eckstützen als Winkelprofile mit im Wesentlichen gleichschenkligem Querschnitt ausgebildet sind, wobei die Scheitelpunkte der betreffenden Winkelprofile nach außen weisen. Durch Verkleidung dieser Scheitelpunkte wird eine wesentliche Reduzierung der Windlast erzielt.

Zweckmäßigerweise ist die gekrümmte Anströmfläche wenigstens eines Verkleidungsprofils symmetrisch zu der betreffenden Profilkante angeordnet.
Als Verkleidungsprofil kommen insbesondere leichtgewichtige Kunststoff-Aluminium- oder Stahlprofile in Betracht, diese sind als schalenförmige Elemente ausgebildet. Bei einer bevorzugten Variante des Gittermastes gemäß der Erfindung ist vorgesehen, dass das wenigstens eine Verkleidungsprofil eine maximale Projektionsfläche aufweist, die höchstens 60 % , bevorzugt höchstens 40 %, weiterhin bevorzugt höchstens 20 % größer als die maximale Projektionsfläche des nicht verkleideten Winkelprofils ist. Dadurch wird sicher gestellt, dass die Anströmfläche, die in die Berechnung der Windlast eingeht, gegenüber dem unverkleideten Profil nicht so erhöht wird, dass der Vorteil des reduzierten Strömungswiderstandsbeiwerts hierdurch vollständig aufgezehrt wird.
Beispielsweise bei einem Verkleidungsprofil mit einer etwa kreisbogenförmigen Anströmfläche kann der Durchmesser des betreffenden Verkleidungsprofils maximal 20 % größer als die Diagonale eines als Eckprofil ausgebildeten Winkelprofils sein.
Unter einer annähernd sphärisch gekrümmten Anströmfläche im Sinne der vorliegenden Erfindung ist auch eine elliptische oder parabelförmige oder asymmetrisch gekrümmte Anströmfläche zu verstehen.
Eine Variante des Gittermastes gemäß der Erfindung zeichnet sich dadurch aus, dass das wenigstens eine Verkleidungsprofil mit wenigstens einem Winkelprofil einen Strukturverbund bildet.

Unter einem Strukturverbund im Sinne der vorliegenden Erfindung ist zu verstehen, dass das Verkleidungsprofil und das betreffende Winkelprofil sich zu einem Last aufnehmenden, tragenden Bauteil ergänzen.

Das wenigstens eine Verkleidungsprofil kann beispielsweise mittels einer oder mehrerer Befestigungsarten ausgewählt aus einer Gruppe umfassend Kleben, Nieten, Schweißen, Klemmen, Kletten, Binden, Schrauben, Heften oder Schäumen mit wenigstens einem Winkelprofil verbunden sein. Kombinationen dieser Befestigungsarten sind ebenfalls möglich. Beispielsweise kann ein Verkleidungsprofil mit dem betreffenden Winkelprofil verklebt sein, gleichzeitig kann dieses aber auch mittels Schellen, Bandagen oder dergleichen, die das Winkelprofil und das Verkleidungsprofil umspannen, zusätzlich befestigt sein.

Bei einer vorteilhaften Ausführungsform der Erfindung ist vorgesehen, dass das wenigstens eine Verkleidungsprofil das Winkelprofil zu einem geschlossenen Profilquerschnitt ergänzt. Darunter kann beispielsweise zu verstehen sein, dass das Verkleidungsprofil nur eine offene Seite eines Winkelprofils verschließt oder abdeckt.

Anstelle einer Ergänzung des Winkelprofils zu einem geschlossenen Profilquerschnitt kann auch vorgesehen sein, dass wenigstens ein Verkleidungsprofil das Winkelprofil teilweise oder auch vollständig umschließt und einen geschlossenen oder annähernd geschlossenen Profilquerschnitt bildet. Hierzu kann beispielsweise vorgesehen sein, dass das Verkleidungsprofil mehrere über einen Scharnier, beispielsweise ein Filmscharnier miteinander verbundene Elemente umfasst.

Alternativ kann vorgesehen sein, dass mehrere Verkleidungsprofile einen geschlossenen oder annähernd geschlossenen, das Winkelprofil wenigstens teilweise umschließenden Profilquerschnitt bilden. Diese Verkleidungsprofile können beispielsweise lösbar miteinander verbunden sein, alternativ können diese in beispielsweise sich teilweise überlappender Art und Weise mittels Spannelementen das Winkelprofil umgreifend an diesem befestigt sein. Bei einer bevorzugten und vorteilhaften Variante der Verkleidung ist vorgesehen, dass mehrere Verkleidungsprofile sich zu einem geschlossenen oder annähernd geschlossenen sphärischen oder ellipsoiden-Querschnitt ergänzen. Der von einem oder mehreren Verkleidungsprofilen gebildete Profilquerschnitt kann das Winkelprofil vollständig einschließen. Dieser Profilquerschnitt muss nicht symmetrisch ausgebildet sein, vielmehr können die Verkleidungsprofile auch einen unsymmetrisch ellipsoiden-Querschnitt bilden.
Das kann beispielsweise dadurch erreicht werden, dass zwei Verkleidungsprofile, die als schalenförmige Profilsegmente ausgebildet sind, mit unterschiedlichen Krümmungsradien vorgesehen sind, wobei ein Verkleidungsprofil mit einem ersten Krümmungsradius und ein zweites Verkleidungsprofil mit einem zweiten Krümmungsradius sich zu einem geschlossenen Profilquerschnitt ergänzen und das Winkelprofil einschließen, wobei der erste Krümmungsradius vorzugsweise kleiner als der zweite Krümmungsradius ist und der erste Krümmungsradius die exponierte und abzuschattende Kante des Winkelprofils umschließt.
Wenn das zu verkleidende Winkelprofil beispielsweise ein Winkelprofil mit zwei Profilschenkeln und einem Winkelscheitel ist, kann der Winkelscheitel von einem ersten Verkleidungsprofil mit einem ersten kleinen Krümmungsradius abgeschattet sein, wohingegen die offene Seite des Winkelprofils von einem zweiten Verkleidungsprofil mit einem zweiten größeren Radius abgeschattet ist. Auf diese Art und Weise wird durch das erste Winkelprofil eine Anströmseite definiert, über welche eine Luftströmung über die freien Enden der Schenkel des Winkelprofils hinausgetragen wird.
Das wenigstens eine oder die Verkleidungsprofile sind wie erwähnt, als schalenförmige Profilsegmente ausgebildet. Die schalenförmigen Profilsegmente können mit Abstand zu dem betreffenden Winkelprofil angeordnet sein, beispielsweise können die schalenförmigen Profilsegmente über Stege auf Abstand zu dem Winkelprofil montiert sein.

Bei der Erfindung ist vorgesehen, dass die Verkleidungsprofile hinterschäumt sind, wobei der Schaum gleichzeitig eine Haftvermittlung zu dem betreffenden Winkelprofil bereitstellt.

Das wenigstens eine oder die Verkleidungsprofile können auch als schalenförmige Profilsegmente ausgebildet sein, deren freie Kanten durch Fransen, Fasern oder Lochprofile verlängert sind. Insbesondere durch eine solche Ausbildung von Profilschenkeln ist es möglich, eine Wirbelbildung an den freien Enden der Profilschenkel zu unterbinden, wodurch ebenfalls ein verhältnismäßig günstiger aerodynamischer Effekt erzielt wird.
Nach einem weiteren Aspekt der Erfindung ist ein Verfahren zur Standfestigkeitserhöhung von Gittermasten mit einer offenen Fachwerkstruktur aus Winkelprofilen, insbesondere von Strom- oder Telekommunikationsmasten unter Verwendung wenigstens eines Verkleidungsprofils vorgesehen, wobei das Verfahren die Verkleidung wenigstens eines Winkelprofils mit wenigstens einem Verkleidungsprofil umfasst, das wenigstens eine wenigstens annähernd sphärisch gekrümmte oder facettierte Anströmfläche aufweist, derart, dass wenigstens eine windexponierte Kante der Winkelprofile von dem betreffenden Verkleidungsprofil abgeschattet wird, wobei das Winkelprofil wenigstens teilweise zu einem im Wesentlichen geschlossenen oder annähernd geschlossen wenigstens teilweise und wenigstens annäherungsweise runden oder facettierten Profilquerschnitt ergänzt oder verkleidet wird.
Das Verfahren zeichnet sich vorzugsweise durch eine nachträgliche Ertüchtigung eines Gittermastes zu einem aerodynamisch verkleideten Gittermast mit einem der vorstehend beschriebenen Merkmale aus.

In einer vorteilhaften Variante des erfindungsgemäßen Verfahrens werden die Verkleidungsprofile, insbesondere solche, die als Strukturverbund mit einem Winkelprofil ausgeführt sind, an Knotenpunkten der Fachwerkstruktur übergreifend an den Winkelprofilen und, oder miteinander kraftschlüssig, formschlüssig oder stoffschlüssig verbunden, beispielsweise durch Kleben, Stecken, Klemmen, Verbolzen oder Verschrauben. Auf diese Art und Weise kann durch ein Exoskelett aus den Verkleidungsprofilen die gesamte Tragfunktion der ursprünglichen Fachwerkstruktur ersetzt werden.

Bei einer solchen Variante des Verfahrens werden die Verkleidungsprofile vorzugsweise nur an den Knotenpunkten der Fachwerkstruktur miteinander und/oder mit den Winkelprofilen verbunden.
Vorstehend wurden verschiedene Varianten der aerodynamischen Verkleidung an Gittermasten beschrieben, wobei die zuvor beschriebenen Varianten der Verkleidung an einem einzigen Gittermast in Kombination Anwendung finden können.
Im Rahmen der Erfindung ist die aerodynamische Verkleidung aller Profile und Profilstreben der Fachwerkstruktur möglich, wobei, wie ebenfalls vorstehend angedeutet wurde auch nur Teile dieses Gittermastes oder auch nur Knoten des Fachwerks entsprechend verkleidet sein können.

Die Verkleidungsprofile können sowohl als einzelne Profilschalensegmente oder aus mehreren untrennbar miteinander verbundenen Profilsegmenten gebildet werden.
Das Verfahren umfasst vorzugsweise die Befestigung der Verkleidungsprofile an dem Gittermast mit einer Fachwerkstruktur mit Hilfe wenigstens eines Kletterroboters. Die Erfindung wird nachstehend anhand eines in den Zeichnungen dargestellten Ausführungsbeispiels erläutert.
Es zeigen:
- Figur 1: eine schematische Darstellung eines Gittermastes als Überlandleitungsmast zur Aufnahme von elektrischen Überlandleitungen,
- Figur 2: einen Querschnitt durch eine Eckstütze des in Figur 1 dargestellten Gittermastes mit einer aerodynamischen Verkleidung gemäß der Erfindung nach einer ersten Variante und
- Figur 3: einen Schnitt durch eine Eckstütze des in Figur 1 dargestellten Gittermastes mit einer aerodynamischen Verkleidung

Der Gittermast 1 in Figur 1 ist als herkömmlicher offener Stahlfachwerkkonstruktion mit vier Eckstützen 2 ausgebildet, die im vorliegenden Fall als offene Winkelprofile 3 mit zwei gleichlangen Schenkeln 4 und einem Winkelscheitel 10 ausgebildet sind.
Wie der Figur 1 zu entnehmen ist, nimmt der Gittermast im Bereich seiner Aufstellung eine verhältnismäßig große Aufstellfläche in Anspruch, die vier Eckstützen 2 des Gittermastes 1 konvergieren in Richtung auf die Mastspitze 5. Jeweils zwei Eckstützen 2 bilden zusammen mit Querstreben 6 trapezförmige Felder einer Maststufe. Jede Maststufe wird insgesamt durch vier trapezförmige Felder beschrieben, mehrere Maststufen erstrecken sich der Höhe nach von der Basis des Gittermastes 1 zu dessen Mastspitze 5. Die einzelnen Felder der Stufen des Gittermastes 1 sind als Fachwerkstrukturen mit diagonal verlaufenden Streben ausgebildet, die je nach Höhe der Querbelastung des Gittermastes 1 als Druckstäbe oder als Zugstäbe wirken. Die sich in Richtung auf die Mastspitze 5 verschlankende Form des Gittermastes 1 ist der erwartenden Biegebeanspruchung des Gittemastes 1 aufgrund von Windlast und aufgrund der Traglast der Leitungen geschuldet. Die Leitungen 7 sind in bekannter Art und Weise an Mastauslegern 8 aufgehängt. Die Geometrie der Mastausleger 8 ist in bekannter Art und Weise dem erwartenden Biegemomentverlauf bedingt durch die Gewichtskraft der Leitungen 7 angepasst.
In Figur 2, die ein erstes Ausführungsbeispiel gemäß der Erfindung veranschaulicht, ist eine Schnittansicht einer Eckstütze 2 des Gittermastes 1 als Winkelprofil 3im Sinne der vorliegenden Anmeldung gezeigt.

Die an dem Gittermast 1 vorgesehenen Querstreben 6, die an diesem vorgesehenen Diagonalstreben und andere Konstruktionselemente können ebenfalls als Winkelprofile im Sinne der Erfindung entsprechend aerodynamisch verkleidet sein.

An der Eckstütze 2 sind als aerodynamische Verkleidung zwei Verkleidungsprofile befestigt, von denen ein erstes Verkleidungsprofil 9a als Profilschalensegment mit einem ersten Krümmungsradius und ein zweites Verkleidungsprofil 9b als zweites Profilschalensegment mit einem zweiten Krümmungsradius ausgebildet ist.

Das erste Verkleidungsprofil 9a solche als auch das zweite Verkleidungsprofil 9b können beispielsweise in Form von Kunststoffschalen ausgebildet sein, die mit dem Winkelprofil 3 verklebt, verschraubt, vernietet, geheftet oder in anderer Art und Weise verbunden sein können. Das erste Verkleidungsprofil 9a ist als gekrümmte Profilschale mit einem ersten kleineren Krümmungsradius ausgebildet, wohingegen das zweite Verkleidungsprofil 9b ebenfalls als gekrümmte Profilschale mit einem zweiten größerem Krümmungsradius ausgebildet ist. Beide Verkleidungsprofile 9a und 9b umschließen das Winkelprofil vollständig und bilden einen geschlossen, unsymmetrisch ellepsoiden-Querschnitt.

Das erste Verkleidungsprofil 9a bildet eine Anströmfläche, die den Winkelscheitel 10 des symmetrisch ausgebildeten Winkelprofils 3 abschattet und umgibt. Das erste Verkleidungsprofil 9a ist im Bereich der Enden der Schenkel 4 des symmetrischen Winkelprofils 3 an letzteres angeschlossen, beziehungsweise an letzterem befestigt. Das zweite Verkleidungsprofil 9b, das die dem Winkelscheitel 10 gegenüberliegende offene Seite des Winkelprofils 3 verkleidet und abschattet, besitzt ein verhältnismäßig größeren Krümmungsradius und ist ebenfalls im Bereich der Enden der Schenkel 4 des Winkelprofils 3 an diesem befestigt.

Bei dem in Figur 2 dargestellten Ausführungsbeispiel ist in erster Linie eine Strömungsabschattung des Winkelscheitels 10 vorgesehen, das erste Verkleidungsprofil 9a ist demgemäß bezüglich des Winkelscheitels 10 symmetrisch angeordnet und bildet die Luvseite des Strömungsprofils, wohingegen das zweite Verkleidungsprofil 9b die Leeseite bildet

In der Zeichnung ist die insgesamt das Winkelprofil 3 umschließende Verkleidung geschlossen ausgebildet, die Erfindung ist allerdings so zu verstehen, dass die Profilfläche nicht vollständig geschlossen sein muss, vielmehr kann diese auch auf der Leeseite (zweites Verkleidungsprofil 9b) nur teilweise geschlossen ausgebildet sein.
Wie insbesondere auch der Abbildung in Figur 2 zu entnehmen ist, ist der maximale Durchmesser des ersten Verkleidungsprofils 9a und damit des gesamten verkleideten Profilquerschnitts um den Faktor 1,2 größer als eine Diagonale, die die Enden der Schenkel 4 des Winkelprofils 3 verbindet. Mit anderen Worten die projizierende Fläche des vollständig verkleideten Winkelprofils 3 ist um den Faktor 1,2 größer als die projizierte Fläche des nicht verkleideten Winkelprofils 3.

Bei der in Figur 3 der aerodynamischen Verkleidung sind ebenfalls ein erstes Verkleidungsprofil 9a und ein zweites Verkleidungsprofil 9b vorgesehen, die jeweils als Vollprofile ausgebildet sind, weiche ebenfalls mit den Schenkeln 4 des Winkelprofils 3 formschlüssig oder stoffschlüssig verbunden sind. Die Verkleidungsprofile 9a, 9b ergänzen das symmetrische Winkelprofil 3 zu einem unsymmetrisch elliptischen, einem runden Querschnitt angenäherten Profil.

### Bezugszeichenliste

- 1: Gittermast
- 2: Eckstützen
- 3: Winkelprofile
- 4: Schenkel
- 5: Mastspitze
- 6: Querstreben
- 7: Leitungen
- 8: Mastausleger
- 9a: erstes Verkleidungsprofil
- 9b: zweites Verkleidungsprofil
- 10: Winkelscheitel

## Patentansprüche

1. Gittermast (1) mit einer offenen Fachwerkstruktur aus Winkelprofilen (3), insbesondere Strom- oder Telekommunikationsmast, umfassend wenigstens eine oder mehrere Verkleidungsprofile (9a, 9b) die sich über wenigstens eine Teillänge wenigstens eines Winkelprofils (3) erstrecken, wobei wenigstens ein Verkleidungsprofil (9a, 9b) eine Anströmfläche aufweist und eine Strömungsabschattung einer windexponierten Kante des Winkelprofils (3) bildet, wobei die Anströmfläche einen Strömungswiderstandsbeiwert aufweist, der kleiner als derjenige des nicht abgeschatteten Winkelprofils (3) ist, **dadurch gekennzeichnet, dass** das wenigstens eine Verkleidungsprofil (9a,9b) als schalenförmiges Profilsegment ausgebildet ist, das hinterschäumt ist.

2. Gittermast nach Anspruch 1, **dadurch gekennzeichnet, dass** die Anströmfläche wenigstens annähernd sphärisch gekrümmt ist oder eine vieleckige Kontur aufweist, die einer sphärischen oder elliptischen Bogenkontur wenigstens angenähert ist.

3. Gittermast nach Anspruch 1 oder 2, **dadurch gekennzeichnet, dass** die gekrümmte Anströmfläche des wenigstens einen Verkleidungsprofils (9a, 9b) symmetrisch zu der Kante angeordnet ist.

4. Gittermast nach einem der Ansprüche 1 bis 3, **dadurch gekennzeichnet, dass** das wenigstens eine Verkleidungsprofil (9a, 9b) eine maximale Projektionsfläche aufweist, die höchstens 60 %, vorzugsweise höchstens 40 %, weiterhin besonders bevorzugt höchstens 20 % größer als die maximale Projektionsfläche des nicht verkleideten Winkelprofils (3) ist.

5. Gittermast nach einem der Ansprüche 1 bis 4, **dadurch gekennzeichnet, dass** das wenigstens eine Verkleidungsprofil (9a, 9b) mit wenigstens einem Winkelprofil (3) einen Strukturverbund bildet.

6. Gittermast nach einem der Ansprüche 1 bis 5, **dadurch gekennzeichnet, dass** das wenigstens eine Verkleidungsprofil (9a, 9b) mittels einer oder mehrerer Befestigungsarten ausgewählt aus einer Gruppe umfassend Kleben, Nieten, Schweißen, Klemmen, Kletten, Binden, Schrauben, Heften oder Schäumen an wenigstens einem Winkelprofil (3) befestigt ist.

7. Gittermast nach einem der Ansprüche 1 bis 6, **dadurch gekennzeichnet, dass** mehrere Verkleidungsprofile (9a, 9b) über Knoten einer Fachwerkstruktur hinweg miteinander und/oder mit wenigstens einem Winkelprofil (3) des Fachwerks einen Strukturverbund bildend verbunden sind.

8. Gittermast nach einem der Ansprüche 1 bis 7, **dadurch gekennzeichnet, dass** das wenigstens eine Verkleidungsprofil (9a, 9b) das Winkelprofil (3) zu einem geschlossenen Profilquerschnitt ergänzt.

9. Gittermast nach einem der Ansprüche 1 bis 7, **dadurch gekennzeichnet, dass** mehrere Verkleidungsprofile (9a, 9b) einen geschlossenen oder annähernd geschlossenen, das Winkelprofil wenigstens teilweise einschließenden Profilquerschnitt bilden.

10. Gittermast nach einem der Ansprüche 1 bis 9, **dadurch gekennzeichnet, dass** mehrere Verkleidungsprofile (9a, 9b) sich zu einem geschlossenen oder annähernd geschlossenen sphärischen oder elliptischen Querschnitt ergänzen.

11. Gittermast nach einem der vorhergehenden Ansprüche, **dadurch gekennzeichnet, dass** wenigstens ein schalenförmiges Profilsegment Profilschenkel umfasst, wobei wenigstens ein freies Ende wenigstens eines Profilschenkels ausgefranst ist oder Bänder oder Löcher oder wenigstens ein zusätzliches Lochprofil aufweist, welche den Strömungswiderstand herabsetzen und/oder die aerodynamische Dämpfung erhöhen.

12. Verfahren zur Standfestigkeitserhöhung von Gittermasten mit einer offenen Fachwerkstrukturaus Winkelprofilen (3), insbesondere von Strom- oder Telekommunikationsmasten unter Verwendung wenigstens eines Verkleidungsprofils (9a, 9b) umfassend die Verkleidung wenigstens eines der Winkelprofile mit dem wenigsten einen Verkleidungsprofil, das wenigstens eine wenigstens annähernd sphärisch gekrümmte Anströmfläche aufweist, derart, dass wenigstens eine windexponierte Kante der Winkelprofile von dem Verkleidungsprofil abgeschattet wird, und dass das Winkelprofil wenigstens teilweise zu einem im Wesentlichen geschlossenen oder annähernd geschlossenen, wenigstens teilweise runden oder facettierte Profilquerschnitt ergänzt oder verkleidet wird, **gekennzeichnet durch** eine nachträgliche Ertüchtigung des Gittermastes zu einem Gittermast, bei welchem das wenigstens eine Verkleidungsprofil (9a, 9b) als schalenförmiges Profilsegment ausgebildet ist, weiches hinterschäumt ist.

13. Verfahren nach Anspruch 12, **gekennzeichnet durch** eine nachträgliche Ertüchtigung des Gittermastes zu einem aerodynamisch verkleideten Gittermast gemäß einem der Ansprüche 1 bis 11.

## Claims

1. Lattice mast (1) with an open framework structure of angled profiles (3), in particular electricity pylon or telecommunications mast, comprising at least one or more cladding profiles (9a, 9b) which extend over at least part of the length of at least one angled profile (3), wherein at least one cladding profile (9a, 9b) has an incident-flow surface and forms a flow shielding of a wind-exposed edge of the angled profile (3), wherein the incident-flow surface has a flow resistance coefficient which is less than that of the unshielded angled profile (3), **characterized in that** the at least one cladding profile (9a, 9b) is designed as a shell-like profile segment which is back-foamed.

2. Lattice mast according to Claim 1, **characterized in that** the incident-flow surface is at least approximately spherically curved or has a polygonal contour which is at least similar to a spherical or elliptical arc contour.

3. Lattice mast according to Claim 1 or 2, **characterized in that** the curved incident-flow surface of the at least one cladding profile (9a, 9b) is expediently symmetrically with respect to the edge.

4. Lattice mast according to one of Claims 1 to 3, **characterized in that** the at least one cladding profile (9a, 9b) has a maximum projection area which is no more than 60%, preferably no more than 40%, and more preferably no more than 20% greater than the maximum projection area of the unclad angled profile (3).

5. Lattice mast according to one of Claims 1 to 4, **characterized in that** the at least one cladding profile (9a, 9b) forms a structural unit with at least one angled profile (3).

6. Lattice mast according to one of Claims 1 to 5, **characterized in that** the at least one cladding profile (9a, 9b) is connected to at least one angled profile (3) by means of one or more types of fastening selected from a group comprising adhesive bonding, riveting, clamping, fastening with Velcro, binding, screwing, stapling, or foaming.

7. Lattice mast according to one of Claims 1 to 6, **characterized in that** multiple cladding profiles (9a, 9b) are connected to one another and/or to at least one angled profile (3) of the framework via nodes of a framework structure, forming a structural unit.

8. Lattice mast according to one of Claims 1 to 7, **characterized in that** at least one cladding profile (9a, 9b) complements the angled profile (3) to form a closed profile cross-section.

9. Lattice mast according to one of Claims 1 to 7, **characterized in that** multiple cladding profiles (9a, 9b) form a closed or approximately closed profile cross-section at least partially enclosing the angled profile.

10. Lattice mast according to one of Claims 1 to 9, **characterized in that** multiple cladding profiles (9a, 9b) are complemented to form a closed or approximately closed spherical or elliptical cross-section.

11. Lattice mast according to one of the preceding claims, **characterized in that** at least one shell-like profile segment comprises profile legs, wherein at least one free end of at least one profile leg is frayed or has strips or holes or at least one additional perforated profile which reduce the flow resistance and/or increase the aerodynamic damping.

12. Method for increasing the stability of lattice masts with an open framework structure of angled profiles (3), in particular of electricity pylons or telecommunications masts, using at least one cladding profile (9a, 9b), comprising the cladding of at least one angled profile with the at least one cladding profile which has at least one at least approximately spherically curved incident-flow surface in such a way that at least one wind-exposed edge of the angled profiles is shielded by the cladding profile, and that the angled profile is complemented or clad at least partially to form an essentially closed or approximately closed, at least partially round or facetted profile cross-section, **characterized by** a subsequent upgrading of the lattice mast to form a lattice mast in which the at least one cladding profile (9a, 9b) is designed as a shell-like profile segment which is back-foamed.

13. Method according to Claim 12, **characterized by** a subsequent upgrading of the lattice mast to form an aerodynamically clad lattice mast according to one of Claims 1 to 11.

## Revendications

1. Pylône en treillis (1) possédant une structure en charpente ouverte constituée de cornières (3), en particulier un pylône de ligne électrique ou de télécommunication, comprenant au moins un ou plusieurs profilés d'habillage (9a, 9b) qui s'étendent sur au moins une partie de la longueur d'au moins une cornière (3), dans lequel au moins un profilé d'habillage (9a, 9b) possède une surface au vent et forme une zone sous le vent d'un bord exposé au vent de la cornière (3), dans lequel la surface au vent possède un coefficient de résistance à l'écoulement qui est inférieur à celui de la cornière protégée (3), **caractérisé en ce que** l'au moins un profilé d'habillage (9a, 9b) est réalisé sous la forme d'un segment de profilé en forme de coque dont l'arrière est revêtu de mousse.

2. Pylône en treillis selon la revendication 1, **caractérisé en ce que** la surface au vent est incurvée de manière au moins approximativement sphérique ou présente un contour polygonal qui est au moins proche d'un contour d'arc sphérique ou elliptique.

3. Pylône en treillis selon la revendication 1 ou 2, **caractérisé en ce que** la surface au vent incurvée de l'au moins un profilé d'habillage (9a, 9b) est disposé symétriquement par rapport au bord.

4. Pylône en treillis selon l'une des revendications 1 à 3, **caractérisé en ce que** l'au moins un profilé d'habillage (9a, 9b) possède une surface de projection maximale qui est supérieure au maximum de 60%, de préférence au maximum de 40%, de manière particulièrement préférée au maximum de 20%, à la surface de projection maximale de la cornière (3) sans habillage.

5. Pylône en treillis selon l'une des revendications 1 à 4, **caractérisé en ce que** l'au moins un profilé d'habillage (9a, 9b) forme une structure composite avec au moins une cornière (3).

6. Pylône en treillis selon l'une des revendications 1 à 5, **caractérisé en ce que** l'au moins un profilé d'habillage (9a, 9b) est fixé à au moins une cornière (3) au moyen d'un ou plusieurs procédés de fixation choisis dans un groupe comprenant le collage, le rivetage, le soudage, le serrage, le cramponnage, le cerclage, le vissage, l'agrafage ou le moussage.

7. Pylône en treillis selon l'une des revendications 1 à 6, **caractérisé en ce qu'**une pluralité de profilés d'habillage (9a, 9b), par l'intermédiaire de noeuds d'une structure en charpente, sont reliés les uns aux autres et/ou à au moins une cornière (3) de la charpente en formant une structure composite.

8. Pylône en treillis selon l'une des revendications 1 à 7, **caractérisé en ce que** l'au moins un profilé d'habillage (9a, 9b) complète la cornière (3) en formant une section transversale de profilé fermée.

9. Pylône en treillis selon l'une des revendications 1 à 7, **caractérisé en ce qu'**une pluralité de profilés d'habillage (9a, 9b) forment une section transversale de profilé fermée ou approximativement fermée entourant au moins partiellement la cornière.

10. Pylône en treillis selon l'une des revendications 1 à 9, **caractérisé en ce que** plusieurs profilés d'habillage (9a, 9b) se complètent en formant une section transversale sphérique ou elliptique fermée ou approximativement fermée.

11. Pylône en treillis selon l'une des revendications précédentes, **caractérisé en ce qu'**au moins un segment de profilé en forme de coque comprend des bras profilés, au moins une extrémité libre d'au moins un bras profilé étant effilée ou présentant des bandes ou des trous ou au moins un profilé perforé supplémentaire qui réduisent la résistance à l'écoulement et/ou augmentent l'amortissement aérodynamique.

12. Procédé pour augmenter la stabilité de pylônes en treillis possédant une structure en charpente ouverte constituée de cornières (3), en particulier de pylônes de ligne électrique ou de télécommunication en utilisant au moins un profilé d'habillage (9a, 9b), comprenant l'habillage d'au moins l'une des cornières avec l'au moins un profilé d'habillage, qui possède au moins une surface au vent incurvée de manière au moins approximativement sphérique afin qu'au moins un bord des cornières qui est exposé au vent soit protégé par le profilé d'habillage, et
en ce que la cornière est au moins partiellement complétée ou habillée en formant une section transversale de profilé sensiblement fermée ou approximativement fermée, au moins partiellement arrondie ou facettée, **caractérisé par** une mise à niveau ultérieure du pylône en treillis en formant un pylône en treillis,
dans lequel l'au moins un profilé d'habillage (9a, 9b) est réalisé sous la forme d'un segment de profilé en forme de coque, dont l'arrière est revêtu de mousse.

13. Procédé selon la revendication 12, **caractérisé par** une mise à niveau ultérieure du pylône en treillis en formant un pylône en treillis à habillage aérodynamique selon l'une des revendications 1 à 11.
